# FASCICULE DE BREVET EUROPEEN

(11) **EP 0 533 773 B1**
(45) Date de publication et mention de la délivrance du brevet: **03.08.1994**
(21) Numéro de dépôt: 91911136.9
(22) Date de dépôt: 29.05.1991
(51) Int. Cl.: G03D 13/00, B65H 23/04

(54) **DISPOSITIF D'INTERFACAGE ENTRE UN POSTE DEBITEUR ET UN POSTE RECEPTEUR DE PELLICULE PHOTOGRAPHIQUE**
ÜBERTRAGUNGSVORRICHTUNG ZWISCHEN EINER VORRATSEINHEIT UND EINER AUFFANGEINHEIT FÜR PHOTOGRAPHISCHEN FILM
DEVICE FOR INTERFACING BETWEEN A FILM FEEDER UNIT AND A FILM RECEIVER UNIT

(30) Priorité: 11.06.1990 FR 9007464
(43) Date de publication de la demande: 31.03.1993
(73) Titulaire: KODAK-PATHE, F-75594 Paris Cedex 12 (FR); EASTMAN KODAK COMPANY, Rochester, New York 14650-2201 (US)
(72) Inventeur: THIBERT, Daniel, Gérard, F-71102 Chalon-sur-Saône Cédex (FR)
(74) Mandataire: Buff, Michel
(86) Numéro de dépôt international: FR9100421
(87) Numéro de publication internationale: WO9120016

(56) Documents cités:
- DE-A- 2 705 181
- DE-A- 3 034 083
- GB-A- 2 041 567
- US-A- 4 429 988
- Patent Abstracts of Japan, vol. 9, no. 114 (M-380)(1837), 18 May 1985 & JP A 602555

## Description

La présente invention est relative au tirage photographique et plus particulièrement à un dispositif d'interfaçage permettant de relier, à une tireuse, un emballage de très grande capacité.

Les tireuses photographiques actuelles utilisent très souvent des chargeurs photographiques, tels que décrits par exemple dans le brevet des Etats-Unis d'Amérique 4 741 439. Ces chargeurs permettent une utilisation aisée des tireuses photographiques puisqu'on n'a plus besoin de local pouvant être mis à l'obscurité totale. Toutefois, compte tenu du poids de ces chargeurs les longueurs de rouleaux sont limitées (inférieures à 500 m) et on a besoin de renouveler fréquemment les chargeurs.

La demanderesse a développé un nouveau type d'emballage décrit dans la demande de brevet français déposée le 8 juin 1990 et intitulée "Emballage de produits photographiques en bandes". Cet emballage contient plusieurs bandes de produit photosensible enroulées sur des mandrins portés par une broche, chaque rouleau pouvant atteindre des longueurs de 1500 m environ ou plus. Comme indiqué dans la demande citée précédemment, ce type d'emballage présente plusieurs fentes étanches à la lumière par lesquelles on peut extraire les bandes photosensibles.

Toutefois, compte tenu de la longueur importante de chaque bande enroulée et donc du poids des rouleaux, les forces de frottements sont importantes. Dans ces conditions, la force de traction nécessaire pour extraire une bande de ce type d'emballage est supérieure à la force de traction nécessaire pour extraire des bandes de chargeurs photographiques de relativement petite capacité existant actuellement dans le commerce. Ce phénomène empèche de relier directement les tireuses disponibles actuellement au nouveau type d'emballage puisque la force de traction exercée par le dispositif d'alimentation des tireuses ne présente pas actuellement une valeur suffisante.

De plus l'introduction des bandes depuis l'emballage jusque dans la tireuse doit être possible en limitant au minimum la longueur de bande photosensible voilée. L'invention a pour objet un dispositif d'interfaçage susceptible de s'adapter sur l'emballage décrit dans la demande de brevet français déposée le 8 juin 1990 et intitulée "Emballage de produits photographiques en bandes".

L'abrégé de la demande JP-A-60 2555 publié le 18 mai 1985 décrit un mécanisme pour rendre l'alimentation d'un papier indépendante des forces d'inertie et de frottements appliquées par le rouleau débiteur. Ce mécanisme permet la formation d'une boucle de papier pour éviter que les forces d'inertie ne freinent la bande lors de l'alimentation du papier.

Le document DE-A-3 034 083 décrit une machine de traitement dans lequel on forme entre la cassette de bande et l'entrée de la machine une boucle que l'on régule au moyen d'une cellule. L'objectif poursuivi par la formation de cette boucle est de permettre le déplacement transversal de la bande tout en évitant les risques d'abrasion de la surface de cette bande.

Le document US-A-4 429 988 décrit une tireuse photographique dans lequel la bande décrit des boucles permettant de rendre pratiquement indépendants les divers systèmes agissant sur la bande.

Le document DE-A-3 034 083 divulgue un dispositif d'interfaçage monté sur une machine permettant la réception simultanée de plusieurs cassettes. Dans ce document le dispositif d'interfaçage est solidaire de la machine et il permet de déplacer les bandes entre un poste récepteur, la machine, et un poste débiteur, les cassettes. Ce dispositif d'interfaçage comprend :
- un premier agencement pour relier le dispositif au poste débiteur,
- un second agencement pour relier le dispositif au poste débiteur,
- des moyens pour définir une trajectoire dans laquelle la bande présente une boucle destinée à commander un système de régulation, et
- un dispositif d'entraînement placé en amont de la boucle et relié au système de régulation.

Le dispositif divulgué permet de s'affranchir de la force de traction à exercer sur la bande lors du fonctionnement mais l'introduction de la bande dans la tireuse n'est pas automatique et une grande partie de cette bande est voilée.

L'invention a aussi pour objet un dispositif d'interfaçage visant non seulement à s'affranchir de la force de traction à exercer sur la bande pour la déplacer mais en même temps à éviter de voiler la bande photosensible sur une longueur importante et pour laquelle l'alimentation est pratiquement automatique.

On atteint l'objet de l'invention avec un dispositif d'interfaçage tel que décrit dans la revendication 1.

D'autres avantages de l'invention apparaîtront a la lecture de la description qui suit faite en référence au dessin annexé dans lequel la figure unique représente schématiquement un mode de réalisation du dispositif d'interfaçage suivant l'invention.

Le dispositif d'interfaçage 10 suivant l'invention sert à relier de manière étanche à la lumière un poste débiteur 11 (dont on a représenté seulement la partie coopérant directement avec le dispositif suivant l'invention) à un poste récepteur 12 (dont seul l'orifice d'alimentation 13 est représenté). Le poste débiteur 11 sert à délivrer une bande 153 de produit photosensible et peut prendre la forme de l'emballage décrit dans la demande de brevet français déposée par la demanderesse le 8 juin 1990 et intitulée 'Emballage de produits photographiques en bandes". Le poste débiteur 11 comprend au moins une fente de sortie 14 délimitée par une lèvre supérieure 15 et une lèvre inférieure 16. Le poste récepteur 12 peut être par exemple une tireuse photographique qui comprend un système d'alimentation permettant d'exercer une force de traction donnée sur une bande introduite dans l'orifice d'alimentation 13 de la tireuse.

Le dispositif d'interfaçage comprend un boîtier 30 étanche à la lumière pourvu d'une entrée 31 et d'une sortie 32.

La sortie 32 est munie d'un premier agencement constitué essentiellement des lèvres 20 disposées en sortie du dispositif. Les lèvres 20 sont conçues de manière à coopérer avec l'orifice d'alimentation 13 du poste récepteur afin d'obtenir une étanchéité à la lumière lorsque les lèvres 20 pénettrent dans l'orifice d'alimentation 13.

L'entrée 31 est munie d'un second agencement permettant de relier le dispositif suivant l'invention au poste débiteur 11. Les lèvres 15 et 16 du poste débiteur 11 présentent par exemple des gorges 21 entourant la bande 153 sortant par la fente 14. Le dispositif d'interfaçage présente une partie complémentaire 22 aux gorges 21 conçue pour coopérer avec les gorges de manière que, lors du fonctionnement, la coopération des gorges 21 et de la partie complémentaire 22 assurent une étanchéité à la lumière.

Dans un mode de réalisation préféré de l'invention la partie complémentaire 22 est fixée sur un organe mobile 23. L'organe 23 coulisse sur des colonnes 24 solidaire du boîtier 30 ; il est relié au boîtier 30 par l'intermédiaire d'un soufflet 25 permettant de conserver l'étanchéité à la lumière. Il est évident que d'autres modes de réalisation peuvent être envisagés pour relier la fente de sortie du poste débiteur à l'entrée 31 du dispositif 10 suivant l'invention. Le poste débiteur préféré est analogue à l'emballage décrit dans la demande de brevet français déposée le 8 juin 1990 et intitulée "Emballage de produits photographiques en bandes". Cet emballage comprend plusieurs bandes individuelles disposées les unes à côté des autres et sortant de l'emballage par la fente 14 étanche à la lumière. Comme indiqué dans la demande précitée lors de l'utilisation de l'emballage on déplace celui-ci de la distance égale à celle entre les axes longitudinaux de deux bandes pour utiliser la bande suivante lorsqu'une bande est terminée.

L'organe mobile 23 coulisse sur les colonnes 24 entre d'une part une position rétractée dans laquelle le dispositif ne coopère pas avec le poste débiteur et dans laquelle on peut introduire une bande sortant du poste débiteur dans ledit dispositif et d'autre part une position déployée dans laquelle il coopère avec le poste débiteur pour assurer, en fonctionnement, l'étanchéité à la lumière. De plus ce déplacement permet de simplifier le mécanisme de mise en position correcte du poste débiteur. En effet ce dernier a besoin d'être disposé en repérage par rapport au dispositif d'interfaçage et le déplacement de l'organe mobile permet de limiter à deux dimensions la précision de positionnement du poste débiteur.

Le dispositif suivant l'invention comprend aussi un dispositif d'entraînement 40 muni d'un moteur 41 relié à un rouleau d'entraînement 42. Le rouleau d'entraînement est associé à un rouleau presseur 43 sollicité par des ressorts 44 de manière à venir au contact du rouleau d'entraînement 42. En aval du dispositif d'entraînement, on dispose des guides 45 courbes délimitant une goulotte 47 par laquelle on fait passer la bande de papier photosensible.

Pour alimenter le dispositif d'interfaçage 10 suivant l'invention on dispose l'organe mobile 23 dans sa position rétractée afin de ménager un espace entre le dispositif d'interfaçage 10 et le poste débiteur 11. Dans la position rétractée, une came 46 portée par l'organe mobile 23 coopère avec le rouleau presseur 43 pour l'éloigner du rouleau d'entrainement 42 et ménager un espace libre entre le rouleau d'entrainement ou moteur 42 et le rouleau presseur 43. Après avoir disposé l'organe mobile dans sa position rétractée on introduit manuellement la bande sortant de la fente 14 entre le rouleau moteur 42 et le rouleau presseur 43, puis on dispose à nouveau l'organe mobile 23 dans la position déployée. A ce moment, la partie complémentaire 22 coopère avec les gorges 21 assurant l'étanchéité. Le rouleau presseur 43, n'étant plus en contact avec la came 46 et étant sollicité par les ressorts 44, appuie la bande sur le rouleau d'entraînement 42. On excite alors le moteur 41 qui présente un couple suffisant pour extraire la bande de la fente 14 du poste débiteur 11. La bande pénètre alors dans la goulotte 47 et parvient à un chariot mobile 48, guidé par exemple sur une tige 70 et muni d'un rouleau 49 libre en rotation et d'un déflecteur 50. Lors du chargement, le chariot mobile 48 est en position haute (en trait interrompu) de manière à ce que le déflecteur 50 dirige la bande par dessus un rouleau 51 de renvoi vers une seconde paire de guides 52. Cette seconde paire de guides dirige la bande vers la sortie 32 entre les lèvres 20. Un système de détection (non représenté) indique la sortie de la bande d'entre les lèvres 20. Il est évident qu'à la place d'une détection on peut utiliser une temporisation ou tout autre moyen équivalent. Lorsque la bande sort du dispositif 10, le chariot 48 est descendu tout en déplaçant la bande au moyen du rouleau moteur 42 de manière à former une boucle 53. Le rouleau 49 sert à dévier la bande de manière à former la boucle tandis que le rouleau de renvoi 51 permet d'orienter la bande vers la sortie 32. On dispose sur la trajectoire du chariot mobile 48 des moyens de détection schématisés par des commutateurs à bascules 54 et 55 permettant de connaître la longueur de la boucle. Les moyens de détection 54, 55 sont reliés à un système de régulation 56. Le système de régulation permet de contrôler la vitesse de rotation du moteur 41. Lorsque le commutateur 55 est mis en oeuvre indiquant que le chariot 48 est à sa position la plus basse le moteur 41 est arrêté ce qui a pour effet de diminuer la longueur de la boucle 53 lorsque la tireuse entraîne du produit photosensible en bande. Lorsque le commutateur 54 à deux positions, indique que le chariot est vers sa position basse, le moteur 41 déplace la bande à une vitesse voisine de la vitesse requise pour un fonctionnement correct de la tireuse et lorsque le commutateur 54 indique que le chariot est vers le haut, le moteur entraîne la bande à une vitesse beaucoup plus grande que celle de la tireuse.

Compte tenu du fait que les rouleaux 49 et 51 sont libres en rotation, les forces de frottements exercés sur la bande sont limitées au maximum. La boucle définit ainsi un moyen pour limiter les forces de tractions nécessaires à l'extraction de la bande. Le moteur 41 sert à débiter la bande et la boucle sert à commander ce débit. Le dispositif d'interfaçage 10 suivant l'invention sert d'adaptateur entre les forces de tractions. Ce dispositif permet d'alimenter une tireuse muni d'un dispositif d'alimentation à faible force de traction avec un poste débiteur pour lequel la force de traction nécessaire pour extraire la bande est supérieure à la force de traction susceptible d'être exercée par la tireuse photographique.

On peut aussi envisager des améliorations du dispositif d'interfaçage suivant l'invention. Au lieu de réaliser une seule boucle on peut réaliser une série de plusieurs boucles fournissant ainsi une temporisation permettant de réaliser le changement de bande avec collure entre les bandes. Il faudra toutefois prévoir un système pour détecter la collure afin de ne pas faire d'exposition sur la partie de la bande voilée existant au voisinage de la collure puisque la bande sortait par la fente 14 du poste débiteur 11. On peut aussi prévoir un dispositif de collure automatique servant à rabouter une bande à la bande précédente. Il est évident que l'on peut aussi utiliser un second agencement susceptible de recevoir la totalité des bandes et qui ne délivrera la bande que lorsque la bande précédente aura été consommée.

## Revendications

1. Dispositif d'interfaçage entre un poste récepteur (12) de produit photosensible en bande muni d'un orifice d'alimentation (13) et d'un dispositif d'entraînement susceptible de déplacer une bande (153) introduite dans l'orifice d'alimentation (13) avec une force de traction donnée et un poste débiteur (11) délivrant ladite bande par au moins une fente de sortie (14), et pour lequel la force de traction à exercer sur la bande pour l'extraire du poste débiteur est supérieure à ladite force de traction donnée, dispositif comprenant :
a) un premier agencement (20), étanche à la lumière lorsqu'il coopère avec le poste récepteur (12), pour relier ledit dispositif au poste récepteur et permettre à la bande de pénétrer dans le poste récepteur ;
b) un second agencement (22, 23, 24, 25) présentant une ouverture d'entrée et des moyens pour assurer, en fonctionnement, l'étanchéité au niveau de la sortie du poste débiteur;
c) des moyens pour, en fonctionnement, faire parcourir à la bande une première trajectoire dans laquelle la bande présente au moins une boucle (53) pour limiter les forces de traction nécessaires à appliquer sur la bande pour l'extraire dudit dispositif d'interfaçage à une valeur inférieure à ladite force de traction donnée ;
d) un système de régulation commandé par lesdits moyens;
e) un dispositif d'entraînement (41, 42, 43), placé en amont de ladite boucle, exerçant sur la bande pénétrant dans le second agencement une force de traction suffisante pour extraire la bande du poste débiteur et relié audit système de régulation (56) afin de limiter les variations de dimension de la boucle autour d'une position moyenne ;
dispositif caractérisé en ce que le second agencement est muni d'un organe (23, 25) mobile entre une position rétractée dans laquelle le dispositif ne coopère pas avec le poste débiteur et dans laquelle on introduit la bande sortant du poste débiteur dans ledit dispositif d'interfaçage et une position déployée dans laquelle il coopère avec le poste débiteur pour assurer, en fonctionnement, l'étanchéité à la lumière au niveau du poste débiteur et en ce que ledit dispositif d'interfaçage comprend des moyens pour lors de l'introduction de la bande dans l'ouverture du second agencement en position rétractée, et après disposition dudit second agencement en position déployée, faire parcourir à la bande issue du poste débiteur une seconde trajectoire d'alimentation reliant le premier agencement au second agencement, puis former ladite boucle.

2. Dispositif conforme à la revendication 1, dans lequel d'une part le dispositif d'entraînement comprend un rouleau moteur (42) et un rouleau presseur (43) libre en rotation et sollicité de manière à venir au contact du rouleau moteur et d'autre part, le déplacement de l'organe mobile à sa position rétractée (46) sépare le rouleau presseur du rouleau moteur afin de pouvoir introduire manuellement la bande sortant du poste débiteur entre le rouleau moteur et le rouleau presseur.

## Patentansprüche

1. Schnittstellenanordnung zwischen einer Aufnahmestation (12) für lichtempfindliches Bandmaterial, die mit einer Eintrittsöffnung (13) und einer Antriebseinrichtung versehen ist, welche ein in die Eintrittsöffnung (13) eingeführtes Band (153) mit vorgegebener Zugkraft bewegt, und einer das Band durch mindestens einen Austrittsschlitz (14) fördernden Abgabestation (11), wobei die auf das Band auszuübende Zugkraft zu dessen Herausziehen aus der Abgabestation (11) größer als die vorhandene Zugkraft ist, mit
a) ersten, beim Zusammenwirken mit der Aufnahmestation (12) lichtdichte Mittel (20) zum Verbinden der Schnittstellenanordnung mit der und zur Ermöglichung eines Bandeintritts in die Aufnahmestation;
b) zweite, eine Eintrittsöffnung aufweisende Mittel (22-25) welche mit im Betriebszustand eine in Höhe des Abgabeschlitzes wirksame Lichtdichtheit sicherstellenden Mitteln versehen sind;
c) Mittel, die im Betriebszustand bewirken, daß das Band einem ersten Transportpfad folgt, in dem es zumindest eine Schleife (53) bildet, um die für das Hindurchziehen des Bandes durch die Schnittstelleneinrichtung erforderlichen Zugkräfte auf einen unterhalb der vorhandenen Zugkraft liegenden Wert zu begrenzen;
d) ein von den unter c) genannten Mitteln gesteuertes Bandzugregelungssystem;
e) eine in Bandförderrichtung vor der Bandschleife angeordnete Antriebsvorrichtung (41-43), welche eine auf das in das zweite Mittel eintretende Band wirkende Zugkraft ausübt, die ausreicht, das Band aus der Abgabestation herauszuziehen und die mit der Bandzuregelungseinrichtung (56) derart verbunden ist, daß die Bandschleifengröße auf einem Mittelwert gehalten wird,
dadurch gekennzeichnet, daß
das zweite Mittel mit Elementen (23, 25) ausgestattet ist, die zwischen einer eingefahrenen Stellung, in der die Schnittstellenanordnung nicht mit der Abgabestation zusammenwirkt und in der das aus der Abgabestation austretende Band in die Schnittstellenanordnung geführt wird, und einer ausgefahrenen Stellung, in welcher die Anordnung in Betriebsstellung in Höhe der Abgabestation lichtdicht mit dieser zusammenwirkt, bewegbar sind, wobei die Anordnung Mittel umfaßt, die bewirken, daß nach erfolgtem Einführen des Bandes in die Eintrittsöffnung des in eingefahrener Stellung befindlichen zweiten Mittels und dessen anschließender Überführung in die ausgefahrene Stellung das von der Abgabestation ausgegebene Band einem zweiten Transportpfad folgt, wobei unter nachfolgender Schleifenbildung die ersten und zweiten Mittel miteinander in Verbindung gelangen.

2. Schnittstellenanordnung nach Anspruch 1, dadurch gekennzeichnet, daß einerseits die Antriebsvorrichtung eine motorisch angetriebene Walze (42) und eine damit in Berührung bringbare, sonst freidrehende, Andruckwalze (43) umfaßt, und daß andererseits bei Überführung der bewegbaren Elemente (23, 25) in ihre eingefahrene Stellung (46) eine Trennung von Antriebswalze und Andruckwalze erfolgt, so daß das aus der Abgabestation austretende Band von Hand in den geöffneten Walzenspalt einführbar ist.

## Claims

1. Interface device between a receiving station (12) of web photosensitive product fitted with a feed opening (13) and a driving device liable to move a web (153) inserted into the feed opening (13) with a given tension force, and a feeding device (11) delivering the said web through at least a discharge slot (14), and for which the tension force to be exerted onto the web for pulling it out of the feeding device (11), is higher than the given tension force, such device comprising:
a) a first means (20) light-tight when it participates with the receiving station (12) to connect the said device with the receiving station and allow the web to enter the receiving station ;
b) a second means (22, 23, 24, 25) having a feed opening and means to provide, during operation light tightness at the discharge slot of the feeding device ;
c) means for, when in service, moving the web over a first trajectory in which the web has one loop (53) at least in order to limit the required tension forces to be applied onto the web so as to move it out of said interface device at a value lower than the given tension force ;
d) a regulating system controlled by said means for moving the web ;
e) a driving device (41, 42, 43) set upstream of the said loop, exerting onto the web entering the second means, tension forces high enough to pull the web out of the feeding device and connected to the regulating system (56) so as to limit the variations in the loop dimensions around a medium position ;
device characterized in that said second means is provided with an element (23,25) movable between a retracted position wherein the interfacing device does not cooperate with the feeding device and wherein introduction in said interfacing device of a web which exits from the feeding device is possible, and an extended position wherein it participates with the feeding device to provide, during operation, light tightness, and in that the interface device comprises means for, once the web has been introduced in the feed opening of said second means being in its retracted position and after said second means has been placed in its extended position, moving the web exiting from the feeding device over a second feeding trajectory connecting said first means to said second means and then forming said loop.

2. Device in accordance with claim 1, in which, on the one hand, the driving device comprises a driving roller (42) and a freely rotating compression roller (43) which is urged so as to come into contact with the driving roller and, on the other hand, the displacement of the mobile element to its retracted position (46) separates the compression roller from the driving roller in order to permit manual feeding of the web which exits from the feeding device between the driving roller and the compression roller.
